# EUROPÄISCHE PATENTSCHRIFT

(11) **EP 3 012 031 B1**
(45) Veröffentlichungstag und Bekanntmachung des Hinweises auf die Patenterteilung: **19.12.2018**
(21) Anmeldenummer: 15002780.3
(22) Anmeldetag: 06.10.2008
(51) Int. Cl.: B05B 15/00, B05B 13/00

(54) **ROBOTER MIT EINER REINIGUNGSEINRICHTUNG UND ZUGEHÖRIGES BETRIEBSVERFAHREN**
ROBOT WITH A CLEANING DEVICE AND ASSOCIATED OPERATING METHOD
ROBOT COMPRENANT UN DISPOSITIF DE NETTOYAGE ET PROCEDE DE FONCTIONNEMENT CORRESPONDANT

(30) Priorität: 08.10.2007 DE 102007048248
(43) Veröffentlichungstag der Anmeldung: 27.04.2016
(62) Teilanmeldung aus: 08836798.2
(73) Patentinhaber: Dürr Systems AG, 74321 Bietigheim-Bissingen (DE)
(72) Erfinder: Herre, Frank, 71739 Oberriexingen (DE); Melcher, Rainer, 71720 Oberstenfeld (DE); Michelfelder, Manfred, 71711 Steinheim (DE); Hezel, Thomas, 71679 Asperg (DE); Haas, Jürgen, 75438 Knittlingen (DE); Leiensetter, Bernd, 74360 Ilsfeld (DE); Meißner, Alexander, 70197 Stuttgart (DE); Frey, Marcus, 71263 Weil der Stadt (DE)
(74) Vertreter: v. Bezold & Partner Patentanwälte - PartG mbB

(56) Entgegenhaltungen:
- EP-A- 0 446 120
- WO-A1-93/17836
- JP-A- H07 222 945

## Beschreibung

Die Erfindung betrifft einen Handhabungsroboter zum Öffnen und Schließen von Türen oder Hauben von Kraftfahrzeugkarosserien bei einem Lackiervorgang.

Darüber hinaus betrifft die Erfindung ein entsprechendes Betriebsverfahren für einen derartigen Handhabungsroboter.

In modernen Lackieranlagen für Kraftfahrzeugkarosserien werden die zu lackierenden Kraftfahrzeugkarosserien mit montierten Türen und Hauben durch die Lackieranlage transportiert und von einem mehrachsigen Lackierroboter lackiert. Zur Innenlackierung der Kraftfahrzeugkarosserien werden die Türen und Hauben von einem mehrachsigen Handhabungsroboter geöffnet und nach der Beendigung der Innenlackierung wieder geschlossen. Hierzu weisen die Handhabungsroboter Handhabungswerkzeuge in Form von Greifern auf, welche die zu öffnenden Türen bzw. Hauben greifen können.

Problematisch hierbei ist, dass die Handhabungswerkzeuge (Greifer) der Handhabungsroboter dem Sprühstrahl der Lackierroboter ausgesetzt sind und deshalb von dem applizierten Lack verschmutzt werden.

Auch bei einem Lackierroboter erfolgt eine Verschmutzung des Lackierroboters durch den applizierten Sprühnebel, da nicht vollständig verhindert werden kann, dass der Lackierroboter durch den von ihm selbst oder von einem benachbarten Lackierroboter applizierten Sprühstrahl hindurchfährt.

Zum einen kann diese Lackverschmutzung der Roboter dazu führen, dass Lack von den verschmutzten Oberflächen der Roboter abtropft und im schlimmsten Fall auf die zu lackierenden Bauteile tropft, was zu einer Beschädigung der zuvor aufgebrachten Lackschicht führen würde. Diese Gefahr besteht auch bei getrocknetem, pulverförmigen Overspray, das von dem Handhabungsroboter (z.B. Türöffner, Haubenöffner) auf die zu lackierende Kraftfahrzeugkarosserie gelangen kann, was beispielsweise durch Kabinenluft, Roboterbewegungen oder Vibrationen verursacht werden kann.

Zum anderen sollten die Lackanhaftungen an dem Roboter bei einem Farbwechsel entfernt werden, um spätere Verunreinigungen durch die andersfarbigen Lackanhaftungen zu vermeiden. Dies ist lediglich dann entbehrlich, wenn - wie derzeit üblich - die Handhabungswerkzeuge (z.B. Greifer) an Flächen der Kraftfahrzeugkarosserie angreifen, die nicht zu lackieren sind.

Bei den herkömmlichen Lackieranlagen für Kraftfahrzeugkarosserien wird der Lackierbetrieb deshalb regelmäßig unterbrochen, damit der lackverschmutzte Roboter von Wartungspersonal manuell gereinigt werden kann.

Nachteilig an dieser manuellen Reinigungsmethode ist zum einen die Tatsache, dass der Lackierbetrieb zur Reinigung des Roboters unterbrochen werden muss, worunter die Wirtschaftlichkeit der Lackieranlage leidet.

Zum anderen erfolgt bei jeder Reinigung des Roboters ein Staub- bzw. Schmutzeintrag in die Lackierkabine durch das Wartungspersonal, das die Lackierkabine zur Reinigung des Handhabungsroboters betreten muss und in der Kleidung und am Körper (z.B. an den nicht durch die Schutzkleidung bedeckten Körperstellen wie z.B. Gesicht, Hals, Haare) stets Staubreste mitführt. Dies führt bei den herkömmlichen Lackieranlagen dazu, dass nach einer Reinigung des Handhabungsroboters vermehrt Lackierfehler auftreten, die aufwändig ausgebessert werden müssen.

Ferner ist zum Stand der Technik noch hinzuweisen auf DE 601 25 369 T2, GB 2 367 119 A, US 2002/0035413 A1, DE 32 44 053 A1, EP 1 327 485 A2 und DE 41 29 778 A1.

Aus EP 0 446 120 A2 sind ein Roboter bzw. ein Betriebsverfahren für einen Roboter gemäß dem Oberbegriff der Ansprüche 1 bzw. 12 bekannt. Hierbei sind die Reinigungsvorrichtungen getrennt von den Robotern und ortsfest angeordnet. Dies erfordert für einen Reinigungsvorgang eine Umpositionierung der Roboter, was relativ aufwendig ist.

Weiterhin sind aus JP H07-222945 A Lackierroboter bekannt, die sich gegenseitig reinigen können, da die Lackierroboter an ihrem Roboterarm jeweils eine Reinigungseinrichtung tragen, die es ermöglicht, einen benachbarten Lackierroboter zu reinigen. Nachteilig daran ist zum einen, dass die Lackierroboter so benachbart angeordnet sein müssen, dass sie sich wechselseitig reinigen können. Ein weiterer Nachteil dieser Technik besteht daran, dass bei einer Reinigung eines Lackierroboters nicht nur der zu reinigende Lackierroboter blockiert ist, sondern auch der benachbarte, reinigende Lackierroboter.

Der Erfindung liegt deshalb die Aufgabe zugrunde, einen entsprechend verbesserten Handhabungsroboter zu schaffen und ein zugehöriges Betriebsverfahren anzugeben.

Diese Aufgabe wird durch einen erfindungsgemäßen Handhabungssroboter und ein zugehöriges Betriebsverfahren gemäß den Nebenansprüchen gelöst.

Die Erfindung umfasst die allgemeine technische Lehre, das Handhabungswerkzeug eines Handhabungsroboters oder ein sonstiges, verschmutzungsanfälliges Roboterglied (z.B. eine Handachse oder ein Roboterarm) des Roboters automatisch zu reinigen.

Zum einen bietet dies den Vorteil, dass zur Reinigung des Roboters keine oder eine verkürzte Produktionsunterbrechungen der Lackieranlage erforderlich sind, wodurch die Wirtschaftlichkeit der Lackieranlage verbessert wird.

Zum anderen bietet die erfindungsgemäße automatische Reinigung des Handhabungsroboters den Vorteil, dass die Lackierkabine zu Reinigungszwecken nicht von dem Wartungspersonal betreten werden muss, so dass im Rahmen der Reinigung auch kein Staubeintrag erfolgt, wodurch die Anzahl der Lackfehler verringert und damit die Lackierqualität verbessert wird.

Die Erfindung ist jedoch nicht auf Lackieranlagen beschränkt, bei denen im Rahmen der Reinigung keine Produktionsunterbrechung erfolgt und die Lackierkabine von Wartungspersonal nicht betreten wird. Vielmehr beansprucht die Erfindung unabhängig von der Realisierung dieser technischen Vorteile Schutz für den Gedanken einer automatischen Reinigung des Handhabungs- bzw. Lackierroboters.

Darüber hinaus können die Roboter auch im Rahmen der Erfindung teilweise und/oder zeitweise manuell gereinigt werden, was beispielsweise bei abnehmbaren Halbschalen erfolgt.

Gemäß der Erfindung ist eine Reinigungseinrichtung vorgesehen, die das Handhabungswerkzeug oder ein sonstiges, verschmutzungsanfälliges Roboterglied des Handhabungs- bzw. Lackierroboters von dem Lack reinigt, der sich im Lackierbetrieb abgelagert hat.

In einem bevorzugten Ausführungsbeispiel der Erfindung weist die Reinigungseinrichtung eine Einführöffnung auf, in die der Handhabungsroboter das zu reinigende Handhabungswerkzeug einführt, wenn eine Reinigung erforderlich ist. Derartige Reinigungseinrichtungen sind beispielsweise zur Reinigung von Zerstäubern aus EP 0 333 040 A2 und DE 102 40 073 A1 bekannt und lassen sich grundsätzlich auch zur Reinigung für Handhabungswerkzeugen einsetzen, so dass der Inhalt dieser beiden Druckschriften der vorliegenden Beschreibung hinsichtlich des Aufbaus und der Funktionsweise der Reinigungseinrichtung im vollen Umfang zuzurechnen ist. Die Erfindung ist jedoch hinsichtlich des Aufbaus und der Funktionsweise der Reinigungseinrichtung nicht auf die herkömmlichen Reinigungsgeräte für Zerstäuber beschränkt, sondern grundsätzlich auch mit anderen Typen von Reinigungsgeräten realisierbar.

Beim Einführen des Handhabungswerkzeugs in die Einführöffnung der Reinigungseinrichtung kann der Handhabungsroboter beispielsweise eine lineare Bewegung des Handhabungswerkzeugs ausführen. Beispielsweise kann der Handhabungsroboter das Handhabungswerkzeug linear von oben nach unten in die Einführöffnung der Reinigungseinrichtung einführen. Es ist jedoch alternativ auch möglich, dass der Handhabungsroboter zum Einführen des Handhabungswerkzeugs in die Einführöffnung der Reinigungseinrichtung eine kombinierte Bewegung ausführt, die aus einer Drehbewegung und einer Linearbewegung besteht.

Darüber hinaus besteht im Rahmen der Erfindung auch die Möglichkeit, dass der Handhabungsroboter zum Einführen des Handhabungswerkzeugs in die Einführöffnung der Reinigungseinrichtung eine Schwenkbewegung durchführt. Beispielsweise kann die Reinigungseinrichtung waagerecht ausgerichtet sein, so dass das Handhabungswerkzeug in waagerechter Richtung in die Einführöffnung der Reinigungseinrichtung eingeführt werden kann. Diese Bewegung lässt sich dadurch realisieren, dass das Handhabungswerkzeug um eine waagerecht verlaufende Drehachse geschwenkt wird.

Die Erfindung ist jedoch hinsichtlich der Einführung des Handhabungswerkzeugs in die Einführöffnung der Reinigungseinrichtung nicht auf die vorstehend genannten Beispiele beschränkt. Vielmehr ist auch eine andere Kinematik denkbar, die im Rahmen der Erfindung die Einführung des Handhabungswerkzeugs in die Einführöffnung der Reinigungseinrichtung ermöglicht.

Weiterhin besteht hierbei die Möglichkeit, dass die Reinigungseinrichtung mit der Einführöffnung für das Handhabungswerkzeug außen an dem Handhabungsroboter angebracht ist.

Alternativ besteht die Möglichkeit, dass die Reinigungseinrichtung mit der Einführöffnung für das Handhabungswerkzeug in dem Gehäuse des Handhabungsroboters angeordnet ist.

Es wurde bereits vorstehend erwähnt, dass Reinigungseinrichtungen für Zerstäuber aus dem Stand der Technik bekannt sind. In einer Variante der Erfindung ist deshalb vorgesehen, dass eine Reinigungseinrichtung sowohl zur Reinigung eines Zerstäubers als auch zur Reinigung des Handhabungswerkzeugs dient. Dies bietet den Vorteil, dass auf eine separate zusätzliche Reinigungseinrichtung für das Handhabungswerkzeug verzichtet werden kann, indem die ohnehin vorhandene Reinigungseinrichtung für den Zerstäuber benutzt wird.

In einer Variante der Erfindung weist die Reinigungseinrichtung eine Schutzabdeckung auf, die das Handhabungswerkzeug oder das verschmutzungsanfällige Roboterglied mindestens teilweise abdeckt und dadurch eine Verschmutzung des Handhabungswerkzeugs oder des verschmutzungsanfälligen Roboterglieds mit dem applizierten Lack verhindert oder zumindest erschwert. Hierbei ist es vorteilhaft, wenn die Schutzabdeckung austauschbar ist, um eine verschmutzte Schutzabdeckung durch eine saubere Schutzabdeckung austauschen zu können.

Beispielsweise kann eine derartige Schutzabdeckung aus einer Schutzkappe oder einer Schutzfolie bestehen, die eine Verschmutzung des Handhabungswerkzeugs verhindert.

Die Schutzabdeckung kann beispielsweise mit Unterdruck oder mit einer Verriegelungsmechanik (z.B. Raste, Arretierungshebel oder dergleichen) automatisch von dem Handhabungsroboter aufgenommen werden. Alternativ kann die Schutzabdeckung mittels eines Klettverschluss, eines Klettbandes oder eines Magneten aufgenommen werden, die auch als Befestigungsmittel dienen können.

Nach einer Verschmutzung kann die Schutzabdeckung dann automatisch abgeworfen werden, was beispielsweise mit Druckluft oder mit einem mechanisch betätigten Auswurfzylinder erfolgen kann.

Hierbei ist vorzugsweise ein Entsorgungsbehälter vorgesehen, wobei der Handhabungsroboter die verschmutzten Schutzabdeckungen selbstständig in den Entsorgungsbehälter entsorgen kann.

Darüber hinaus ist hierbei vorzugsweise ein Vorratsbehälter vorgesehen, der einen Vorrat von sauberen Schutzabdeckungen enthält, wobei der Handhabungsroboter die sauberen Schutzabdeckungen selbstständig aus dem Vorratsbehälter entnehmen kann.

Der erfindungsgemäße Handhabungsroboter weist deshalb vorzugsweise eine Drucklufteinrichtung auf, um die Schutzabdeckung abzuwerfen bzw. anzusaugen.

Hierbei besteht wieder die Möglichkeit, dass der Entsorgungsbehälter bzw. der Vorratsbehälter außen an dem Handhabungsroboter angebracht ist.

Alternativ besteht die Möglichkeit, dass der Entsorgungsbehälter bzw. der Vorratsbehälter baulich von dem Handhabungsroboter getrennt auf dem Kabinenboden oder an der Kabinenwand der Lackierkabine angebracht ist.

In einem Ausführungsbeispiel der Erfindung besteht die Schutzabdeckung für den Handhabungsroboter aus zwei Halbschalen, die im montierten Zustand das verschmutzungsanfällige Roboterglied (z.B. eine Roboterhandachse) umgeben und durch ein Befestigungsmittel miteinander verbunden sind, wodurch die Schutzabdeckung an den verschmutzungsanfälligen Roboterglieds fixiert wird.

Beispielsweise kann es sich bei dem Befestigungsmittel zur Verbindung der beiden Halbschalen um ein herkömmliches Klebeband handeln.

Alternativ besteht jedoch die Möglichkeit, dass als Befestigungsmittel zur Verbindung der beiden Halbschalen der Schutzabdeckung ein Kabelbinder oder ein Klettverschluss eingesetzt wird, wobei die Handhabung eines Klettverschlusses besonders einfach und deshalb vorteilhaft ist.

Weiterhin kann die Reinigung des Handhabungswerkzeugs dadurch realisiert werden, dass das Handhabungswerkzeug durch eine Schnellwechselkupplung mit dem restlichen Handhabungsroboter verbunden ist, um einen schnellen Austausch des verschmutzten Handhabungswerkzeugs durch ein sauberes Handhabungswerkzeug zu ermöglichen. Das abgetrennte Handhabungswerkzeug kann dann direkt in ein Reinigungsgerät abgelegt werden, so dass während des Lackiervorgangs die Reinigung des zuvor ausgewechselten und abgelegten Handhabungswerkzeugs erfolgt.

Weiterhin ist in einem Ausführungsbeispiel der Erfindung vorgesehen, dass der zur Führung des Handhabungswerkzeugs dienende distale Roboterarm durch eine Schnellwechselkupplung mit dem restlichen Handhabungsroboter verbunden ist, um einen schnellen Austausch des verschmutzten Roboterarms mit dem daran befestigten Handhabungswerkzeug zu ermöglichen.

In einer Variante der Erfindung wird die Verschmutzung des Handhabungsroboters dadurch minimiert, dass der zur Führung des Handhabungswerkzeugs dienende distale Roboterarm spitzwinklig oder sogar parallel zu dem Sprühstrahl des Lacks ausgerichtet ist, um dem Sprühstrahl möglichst wenig Angriffsfläche zu bieten.

Weiterhin besteht die Möglichkeit, dass der zur Führung des Handhabungswerkzeugs dienende Roboterarm eine Abtropfstelle aufweist, an welcher der Lack von dem Roboterarm abtropft. Die Abtropfstelle kann beispielsweise durch eine Sicke in dem Roboterarm gebildet werden. Durch diese konstruktive Maßnahme kann die Abtropfstelle gezielt beeinflusst werden, wodurch unerwünschte Abtropfungen an störender Stelle über den zu lackierenden Bauteiloberflächen oder auf den Handhabungsroboter selbst verhindert werden.

Ferner besteht im Rahmen der Erfindung die Möglichkeit, dass der zur Führung des Handhabungswerkzeugs dienende Roboterarm und/oder das Handhabungswerkzeug selbst einen saugfähigen Überzug aufweist, der den auftreffenden Lack aufsaugt und dadurch ein Abtropfen des Lacks verhindert bzw. die Zeit bis zur nächsten notwendigen Reinigung verlängert.

Ferner besteht im Rahmen der Erfindung auch die Möglichkeit, dass der zur Führung des Handhabungswerkzeugs dienende Roboterarm und/oder das zu reinigende Handhabungswerkzeug in seiner Außenwand Reinigungsdüsen aufweist, über die Reinigungsmittel (z.B. Lösungsmittel, Druckluft) abgegeben werden kann, um Lackanhaftungen zu vermeiden. Beispielsweise kann der Roboterarm auch porös sein, so dass durch die einzelnen Poren des Roboterarms das Reinigungsmittel großflächig austreten kann. Die Poren können auch dazu genutzt werden, ständig oder in beliebigen Zeitabschnitten unterschiedliche Mengen an Luft austreten zu lassen, die die Verschmutzung verhindern (Freihalteluft).

In einem weiteren Ausführungsbeispiel der Erfindung ist der Handhabungsroboter in einer Lackierkabine mit einer Kabinenwand angeordnet, wobei die Kabinenwand die Lackierkabine räumlich begrenzt. Hierbei ist in der Kabinenwand eine Reinigungsöffnung angeordnet, durch die hindurch das Handhabungswerkzeug von der Innenseite der Kabinenwand auf die Außenseite der Kabinenwand gesteckt werden kann, um das Handhabungswerkzeug außerhalb der Lackierkabine zu reinigen oder zu tauschen, was in diesem Ausführungsbeispiel wahlweise automatisch oder manuell erfolgen kann.

Ferner ist noch zu erwähnen, dass der Handhabungsroboter im Rahmen der Erfindung vorzugsweise ein SCARA-Roboter (SCARA: Selective Compliants Assembly Robot Arm) ist, der senkrecht ausgerichtete rotatorische Bewegungsachsen aufweist und deshalb auch aus horizontaler Gelenkarmroboter bezeichnet wird, da im Wesentlichen nur Drehbewegungen in horizontaler Richtung möglich sind. Derartige SCARA-Roboter sind beispielsweise beschrieben in SPONG/HUTCHINSON/VIDYASAGAR: "Robot Modeling and Control", Seite 15-16, John Wiley & Sons (2006), so dass der Inhalt dieses Fachbuchs der vorliegenden Beschreibung hinsichtlich des Aufbaus und der Funktionsweise eine SCARA-Roboters zuzurechnen ist.

Vorzugsweise stellt der im Rahmen der Erfindung verwendete Begriff eines Roboters jedoch auf einem mehrachsigen Roboter mit beispielsweise 5, 6 oder 7 Achsen ab, wovon sogenannte Seitenmaschinen und Dachmaschinen zu unterscheiden sind.

Weiterhin ist zu erwähnen, dass die Erfindung nicht nur den vorstehend beschriebenen erfindungsgemäßen Handhabungsroboter umfasst, sondern auch eine komplette Lackieranlage mit einem derartigen Handhabungsroboter.

Aus der vorstehenden Beschreibung ist bereits ersichtlich, dass die Erfindung nicht nur auf einen Handhabungsroboter bzw. eine Lackieranlage gerichtet ist, sondern auch ein entsprechendes Betriebsverfahren betrifft, bei dem die Reinigung bzw. Reinhaltung des Handhabungsroboters automatisch erfolgt.

Hierzu ist noch zu erwähnen, dass im Rahmen der Erfindung auch die Möglichkeit besteht, dass der Handhabungsroboter durch einen benachbarten Lackierroboter gereinigt wird. Hierzu kann der Lackierroboter Lösungsmittel (z.B. Spülmittel, Reinigungsmittel) oder Druckluft auf die zu reinigenden Bereiche des Handhabungsroboters applizieren, wobei auch eine abwechselnde Applikation von Lösungsmittel und Druckluft möglich ist, um die Reinigungswirkung zu verbessern. Die Applikation des Lösungsmittels bzw. der Druckluft durch den benachbarten Lackierroboter kann hierbei wahlweise durch den ohnehin vorhandenen Zerstäuber erfolgen oder durch eine separate Reinigungsdüse, die an dem Lackierroboter vorgesehen sein kann.

Vorzugsweise erfolgt die Reinigung des Handhabungsroboters im Rahmen der Erfindung während einer ohnehin stattfindenden Farbwechselzeit, in welcher der zu applizierende Lack gewechselt wird. Dies ist vorteilhaft, weil die Reinigung des Handhabungsroboters dann keine Produktionsunterbrechung erforderlich macht.

Darüber hinaus weisen Lackieranlagen regelmäßig Produktionsunterbrechungen auf, beispielsweise am Wochenende oder bei einem Schichtwechsel, wobei diese ohnehin stattfindenden Produktionsunterbrechungen dann vorteilhaft für eine Reinigung des Handhabungsroboters genutzt werden können.

Es besteht jedoch alternativ auch die Möglichkeit, dass der Lackierbetrieb für eine Reinigung des Handhabungsroboters unterbrochen wird. Dies bietet die Möglichkeit, dass beispielsweise nach jeder Bauteillackierung oder nach einer bestimmten Anzahl von Bauteillackierungen eine Reinigung des Handhabungsroboters erfolgen kann, wodurch die Lackierqualität verbessert wird.

Andere vorteilhafte Weiterbildungen der Erfindung sind in den Unteransprüchen gekennzeichnet oder werden nachstehend zusammen mit der Beschreibung der bevorzugten Ausführungsbeispiele der Erfindung anhand der Figuren näher erläutert. Es zeigen:
- Figur 1: eine schematische Seitenansicht eines als Handhabungsroboter eingesetzten SCARA-Roboters mit einer Reinigungseinrichtung, wobei die Reinigungseinrichtung außen an dem Handhabungsroboter angebracht ist, und
- Figur 2: eine Abwandlung des Handhabungsroboters aus Figur 1, wobei die Reinigungseinrichtung in das Gehäuse des Handhabungsroboters integriert ist.

Figur 1 zeigt einen Handhabungsroboter 1, der auf einem Kabinenboden 2 einer Lackierkabine in einer Lackieranlage montiert ist und die Aufgabe hat, bei Kraftfahrzeugkarosserien mit vormontierten Türen die Türen für eine Innenlackierung zu öffnen und anschließend wieder zu schließen, was an sich aus dem Stand der Technik bekannt ist, so dass der Handhabungsroboter 1 auch als Türöffner bezeichnet wird.

In diesem Ausführungsbeispiel ist der Handhabungsroboter 1 als SCARA-Roboter (SCARA: Selective Compliants Assembly Robort Arm) ausgebildet und weist neben einer feststehenden Roboterbasis 3 zwei Roboterarme 4, 5 auf, die um senkrecht verlaufende Rotationsachsen A1, A2 drehbar sind.

An dem distalen Ende des Roboterarms 5 ist ein Ausleger 6 angebracht, der an seiner Oberseite ein Handhabungswerkzeug 7 trägt, wobei das Handhabungswerkzeug 7 relativ zu dem Ausleger 6 in senkrechter Richtung entlang einer Bewegungsachse A3 verschiebbar und darüber hinaus um eine senkrechte Rotationsachse entlang einer Bewegungsachse A4 drehbar ist.

Der Handhabungsroboter 1 weist also in diesem Ausführungsbeispiel vier Bewegungsachsen A1-A4 auf.

An dem Ausleger 6 ist weiterhin eine Reinigungseinrichtung 8 angebracht, die eine Reinigung des Handhabungswerkzeugs 7 ermöglicht. Hierzu wird das Reinigungswerkzeug 7 in eine Einführöffnung der Reinigungseinrichtung 8 eingeführt und dann in der Reinigungseinrichtung 8 gereinigt. Beispielsweise kann die Reinigungseinrichtung 8 wie eine herkömmliche Reinigungseinrichtung für Zerstäuber aufgebaut sein, wie Sie beispielsweise in EP 0 333 040 B1 beschrieben sind, jedoch sind auch andere Bauweisen der Reinigungseinrichtung 8 möglich.

Das Ausführungsbeispiel gemäß Figur 2 stimmt weitgehend mit den vorstehend Beschriebenen und in Figur 1 dargestellten Ausführungsbeispiel überein, so dass zur Vermeidung von Wiederholungen auf die vorstehende Beschreibung verwiesen wird, wobei für entsprechende Einzelheiten dieselben Bezugszeichen verwendet werden.

Eine Besonderheit dieses Ausführungsbeispiels besteht darin, dass die Reinigungseinrichtung 8 in dem Gehäuse des Auslegers 6 angeordnet ist.

Eine weitere Besonderheit dieses Ausführungsbeispiels besteht darin, dass die Reinigungseinrichtung 8 hierbei horizontal ausgerichtet ist, so dass das Handhabungswerkzeug 7 in waagerechter Richtung in die Einführöffnung der Reinigungseinrichtung 8 eingeführt werden muss.

Bei der Bewegungsachse A4 handelt es sich deshalb zwar ebenfalls um eine rotatorische Bewegungsachse, jedoch ist die Drehachse hierbei rechtwinklig zur Zeichenebene ausgerichtet. Dies bedeutet, dass das Handhabungswerkzeug 7 von der mit durchgezogenen Linien dargestellten Stellung nach unten in die gestrichelt dargestellte Stellung und dann weiter in die Reinigungseinrichtung 8 geschwenkt werden kann.

### Bezugszeichenliste:

- 1: Handhabungsroboter
- 2: Kabinenboden
- 3: Roboterbasis
- 4: Roboterarm
- 5: Roboterarm
- 6: Ausleger
- 7: Handhabungswerkzeug
- 8: Reinigungseinrichtung

## Patentansprüche

1. Handhabungsroboter (1) für eine Lackieranlage mit
a) einem Handhabungswerkzeug (7) zur Handhabung von zu lackierenden Bauteilen in der Lackieranlage, insbesondere zum Öffnen und Schließen von Türen oder Hauben von Kraftfahrzeugkarosserien, wobei das Handhabungswerkzeug (7) im Lackierbetrieb einem Sprühstrahl eines Lacks ausgesetzt ist, der auf die zu lackierenden Bauteile appliziert wird, und
b) eine Reinigungseinrichtung (8) zur Reinigung des Handhabungswerkzeugs (7) des Handhabungsroboters (1) von dem Lack, der im Lackierbetrieb mit dem Sprühstrahl appliziert wird, wobei die Reinigungseinrichtung (8) eine Einführöffnung aufweist, in die das Handhabungswerkzeug (7) von dem Handhabungsroboter (1) zur Reinigung eingeführt wird,
**dadurch gekennzeichnet,**
c) dass die Reinigungseinrichtung (8) außen an dem Handhabungsroboter (1) oder in einem Gehäuse des Handhabungsroboters (1) angeordnet ist.

2. Handhabungsroboter (1) nach Anspruch 1, **dadurch gekennzeichnet, dass** die Reinigungseinrichtung (8) das Handhabungswerkzeug (7) einer Reinigungsbehandlung unterzieht, um den anhaftenden Lack zu entfernen.

3. Handhabungsroboter (1) nach einem der vorhergehenden Ansprüche, **dadurch gekennzeichnet, dass** der Handhabungsroboter (1) eine lineare Bewegungsachse (A3) und/oder eine rotatorische Bewegungsachse (A4) aufweist, um das Handhabungswerkzeug (7) zur Reinigung in die Reinigungseinrichtung (8) einzuführen.

4. Handhabungsroboter (1) nach Anspruch 3, **dadurch gekennzeichnet, dass** der Handhabungsroboter (1) das Handhabungswerkzeug linear von oben nach unten in die Einführöffnung der Reinigungsvorrichtung einführt.

5. Handhabungsroboter (1) nach einem der vorhergehenden Ansprüche, **dadurch gekennzeichnet, dass** die Reinigungseinrichtung (8) für das Handhabungswerkzeug (7) ein Zerstäuberreinigungsgerät ist, das sowohl zur Reinigung eines Zerstäubers als auch zur Reinigung des Handhabungswerkzeugs (7) dient.

6. Handhabungsroboter (1) nach einem der vorhergehenden Ansprüche, **dadurch gekennzeichnet, dass** das Handhabungswerkzeug (7) am distalen Ende eines Roboterarms des Handhabungsroboters (1) angebracht ist.

7. Handhabungsroboter (1) nach einem der vorhergehenden Ansprüche, **dadurch gekennzeichnet,**
a) **dass** der Handhabungsroboter (1) in einer Lackierkabine mit einer Kabinenwand angeordnet ist, wobei die Kabinenwand die Lackierkabine räumlich begrenzt, und
b) **dass** in der Kabinenwand eine Reinigungsöffnung angeordnet ist, durch die hindurch das Handhabungswerkzeug (7) von der Innenseite der Kabinenwand auf die Außenseite der Kabinenwand gesteckt werden kann, um das Handhabungswerkzeug (7) außerhalb der Lackierkabine zu reinigen.

8. Handhabungsroboter (1) nach einem der vorhergehenden Ansprüche, **dadurch gekennzeichnet, dass** der Handhabungsroboter (1) ein SCARA-Roboter (1) ist, der mehrere parallele rotatorische Bewegungsachsen aufweist.

9. Handhabungsroboter (1) nach Anspruch 8,
**dadurch gekennzeichnet,**
a) **dass** der SCARA-Roboter (1) mehrere Roboterarme (4, 5) aufweist, die um senkrecht verlaufende Rotationsachsen (Al, A2) drehbar sind,
b) **dass** an dem distalen Ende des distalen Roboterarms (5) ein Ausleger (6) angebracht ist,
c) **dass** der Ausleger (6) an seiner Oberseite das Handhabungswerkzeug (7) trägt,
d) **dass** das Handhabungswerkzeug (7) relativ zu dem Ausleger (6) in senkrechter Richtung entlang einer Bewegungsachse (A3) verschiebbar ist,
e) **dass** die Reinigungseinrichtung (8) an dem Ausleger (6) angebracht ist.

10. Handhabungsroboter (1) nach einem der vorhergehenden Ansprüche, **dadurch gekennzeichnet, dass** das Handhabungswerkzeug (7) ein Türöffner oder ein Haubenöffner ist.

11. Lackieranlage mit einem Handhabungsroboter (1) nach einem der vorhergehenden Ansprüche.

12. Betriebsverfahren für eine Lackieranlage mit den folgenden Schritten:
a) Applikation eines Sprühstrahls eines Lacks auf ein zu beschichtendes Bauteil, insbesondere auf ein Kraftfahrzeugkarosseriebauteil, mittels eines Lackierroboters,
b) Handhabung des Kraftfahrzeugkarosseriebauteils durch ein Handhabungswerkzeug (7) eines Handhabungsroboters (1), insbesondere Öffnen und Schließen einer Tür oder einer Haube des Kraftfahrzeugkarosseriebauteils, wobei das Handhabungswerkzeug (7) dem Sprühstrahl ausgesetzt ist,
c) Automatische Reinigung des Handhabungswerkzeugs (7) des Handhabungsroboters (1) von dem applizierten Lack mittels einer Reinigungseinrichtung (8),
c1) wobei das Handhabungswerkzeug (7) des Handhabungsroboters (1) von der Reinigungseinrichtung (8) einer Reinigungsbehandlung unterzogen wird, um den anhaftenden Lack zu entfernen,
c2) wobei die Reinigungseinrichtung (8) eine Einführöffnung aufweist, in die das Handhabungswerkzeug (7) von dem Handhabungsroboter (1) zur Reinigung eingeführt wird,
**dadurch gekennzeichnet,**
d) dass die Reinigungseinrichtung (8) außen an dem Handhabungsroboter (1) oder in einem Gehäuse des Handhabungsroboters (1) angeordnet ist.

13. Betriebsverfahren nach Anspruch 12, **dadurch gekennzeichnet, dass** das Handhabungswerkzeug (7) zur Reinigung durch eine Reinigungsöffnung in einer Kabinenwand einer Lackierkabine hindurch gesteckt und außerhalb der Lackierkabine gereinigt wird.

14. Betriebsverfahren nach einem der Ansprüche 12 bis 13, **dadurch gekennzeichnet, dass** die Reinigung des Handhabungswerkzeug (7) oder des verschmutzungsanfälligen Roboterglieds (15) des Handhabungsroboters (1) und/oder des Lackierroboters erfolgt
a) in einer Farbwechselzeit, in welcher der zu applizierende Lacks gewechselt wird, oder
b) in einer Produktionsunterbrechung, die unabhängig von der Reinigung stattfindet, oder
c) in einer Reinigungsunterbrechung der Lackieranlage, und/oder
d) nach jeder Bauteillackierung oder nach einer bestimmten Anzahl von Bauteillackierungen.

## Claims

1. Handling robot (1) for a painting installation with
a) a handling tool (7) for handling components to be painted in the painting installation, in particular for opening and closing doors or hoods of motor vehicle bodies, the handling tool (7) being exposed in the painting installation to a spray jet of a paint applied to the components to be painted, and
b) a cleaning device (8) for cleaning the handling tool (7) of the handling robot (1) from the paint which is applied with the spray jet in a painting operation, wherein the cleaning device (8) has an insertion opening into which the handling tool (7) is introduced by the handling robot (1) for cleaning,
**characterized in that**
c) the cleaning device (8) is arranged on the outside of the hand-held robot (1) or in a housing of the handling robot (1).

2. Handling robot (1) according to claim 1, **characterized in that** the cleaning device (8) subjects the handling tool (7) to a cleaning treatment in order to remove the adhering paint.

3. Handling robot (1) according to one of the preceding claims, **characterized in that** the handling robot (1) has a linear movement axis (A3) and/or a rotational movement axis (A4) for introducing the handling tool (7) into the cleaning device (8) for cleaning.

4. Handling robot (1) according to claim 3, **characterized in that** the handling robot (1) introduces the handling tool linearly from top to bottom into the insertion opening of the cleaning device.

5. Handling robot (1) according to one of the preceding claims, **characterized in that** the cleaning device (8) for the handling tool (7) is an atomizer cleaning device which serves both for cleaning an atomizer and for cleaning the handling tool (7).

6. Handling robot (1) according to one of the preceding claims, **characterized in that** the handling tool (7) is mounted at the distal end of a robot arm of the handling robot (1) .

7. Handling robot (1) according to one of the preceding claims, **characterized in that**
a) the handling robot (1) is arranged in a painting cabin with a cabin wall, the cabin wall spatially delimiting the painting cabin, and
b) **in that** a cleaning opening is arranged in the cabin wall through which the handling tool (7) can be inserted from the inside of the cabin wall onto the outside of the cabin wall in order to clean the hand holding tool (7) outside the painting cabin.

8. Handling robot (1) according to one of the preceding claims, **characterized in that** the handling robot (1) is a SCARA robot (1) having a plurality of parallel rotary axes of movement.

9. Handling robot (1) according to claim 8,
**characterized in that,**
a) the SCARA robot (1) has several robot arms (4, 5) which can be rotated about vertically extending rotation axes (Al, A2),
b) an extension arm (6) is attached to the distal end of the distal robot arm (5),
c) the boom (6) carries the handling tool (7) on its upper side,
d) the handling tool (7) is displaceable in a vertical direction along a movement axis (A3) relative to the delivery (6),
e) the cleaning device (8) is attached to the boom (6).

10. Handling robot (1) according to one of the preceding claims, **characterized in that** the handling tool (7) is a door opener or a hood opener.

11. Painting installation with a handling robot (1) according to one of the preceding claims.

12. Operating method for a painting installation, comprising the following steps:
a) Application of a spray jet of a paint to a component to be coated, in particular to a motor vehicle body component, by means of a painting robot,
b) handling of the motor vehicle body component by a handling tool (7) of a handling robot (1), in particular opening and closing a door or a hood of the motor vehicle body component, the handling tool (7) being exposed to the spray jet,
c) Automatic cleaning of the handling tool (7) of the handling robot (1) from the applied paint by means of a cleaning device (8),
c1) wherein the handling tool (7) of the handling robot (1) being subjected to a cleaning treatment by the cleaning device (8) in order to remove the adhering paint,
c2) wherein the cleaning device (8) having an insertion opening into which the handling tool (7) is inserted by the handling robot (1) for cleaning,
**characterized in that**
d) the cleaning device (8) is arranged on the outside of the handling robot (1) or in a housing of the handling robot (1).

13. Operating method according to claim 12, **characterized in that** the handling tool (7) for cleaning is inserted through a cleaning opening in a cabin wall of a painting cabin and cleaned outside the painting cabin.

14. Operating method according to one of claims 12 to 13, **characterized in that** the handling tool (7) or the robot member (15) of the handling robot (1) and/or the painting robot susceptible to contamination is cleaned
a) during a colour change time during which the coating to be applied is changed, or
b) during a production break which occurs independently of cleaning; or
c) during a cleaning interruption of the painting plant, and/or
d) after each component coating or after a certain number of component coatings.

## Revendications

1. Robot de manipulation (1) pour une installation de peinture avec
a) un outil de manipulation (7) pour la manipulation de pièces à peindre dans l'installation de peinture, plus particulièrement pour l'ouverture et la fermeture de portes ou des capots de carrosseries de véhicules, l'outil de manipulation (7) étant exposé, lors du fonctionnement en mode peinture, à un jet de pulvérisation d'une peinture, qui est appliqué aux pièces à peindre et
b) un dispositif de nettoyage (8) pour le nettoyage de l'outil de manipulation (7) du robot de manipulation (1) de la peinture qui est appliquée avec le jet de pulvérisation dans le fonctionnement en mode peinture, le dispositif de nettoyage (8) comprenant une ouverture d'introduction dans laquelle l'outil de manipulation (7) est introduit par le robot de manipulation (1) pour le nettoyage,
**caractérisé en ce que**
c) le dispositif de nettoyage (8) est disposé à l'extérieur du robot de manipulation (1) ou dans un boîtier du robot de manipulation (1).

2. Robot de manipulation (1) selon la revendication 1, **caractérisé en ce que** le dispositif de nettoyage (8) soumet l'outil de manipulation (7) à un traitement de nettoyage afin d'éliminer la peinture qui y adhère.

3. Robot de manipulation (1) selon l'une des revendications précédentes, **caractérisé en ce que** le robot de manipulation (1) comprend un axe de déplacement linéaire (A3) et/ou un axe de déplacement rotatif (A4), afin d'introduire l'outil de manipulation (7) pour le nettoyage dans le dispositif de nettoyage (8).

4. Robot de manipulation (1) selon la revendication 3, **caractérisé en ce que** le robot de manipulation (1) introduit l'outil de manipulation de manière linéaire du haut vers le bas dans l'ouverture d'introduction du dispositif de nettoyage.

5. Robot de manipulation (1) selon l'une des revendications précédentes, **caractérisé en ce que** le dispositif de nettoyage (8) pour l'outil de manipulation (7) est un appareil de nettoyage de pulvérisateur, qui sert aussi bien au nettoyage d'un pulvérisateur qu'au nettoyage de l'outil de manipulation (7).

6. Robot de manipulation (1) selon l'une des revendications précédentes, **caractérisé en ce que** l'outil de nettoyage (7) est monté sur l'extrémité distale d'un bras de robot du robot de manipulation (1).

7. Robot de manipulation (1) selon l'une des revendications précédentes, **caractérisé en ce que**
a) le robot de manipulation (1) est disposé dans une cabine de peinture avec une paroi de cabine, la paroi de cabine étant limitée dans l'espace et
b) dans la paroi de cabine, une ouverture de nettoyage est disposée, à travers laquelle l'outil de manipulation (7) peut être enfichée de l'intérieur de la paroi de cabine vers l'extérieur de la paroi de cabine, afin de nettoyer l'outil de manipulation (7) à l'extérieur de la cabine de peinture.

8. Robot de manipulation (1) selon l'une des revendications précédentes, **caractérisé en ce que** le robot de manipulation (1) est un robot SCARA (1) qui comprend plusieurs axes de déplacement rotatif parallèles.

9. Robot de manipulation (1) selon la revendication 8,
**caractérisé en ce que**
a) le robot SCARA (1) comprend plusieurs bras de robots (4, 5) qui peuvent tourner autour d'axes de rotation (A1, A2) s'étendant perpendiculairement,
b) sur l'extrémité distale du bras de robot distal (5), une flèche (6) est montée,
c) la flèche (6) supporte sur son côté supérieur l'outil de manipulation (7),
d) l'outil de manipulation (7) peut être coulissé par rapport à la flèche (6) dans une direction perpendiculaire le long d'un axe de déplacement (A3),
e) le dispositif de nettoyage (8) est monté sur la flèche (6).

10. Robot de manipulation (1) selon l'une des revendications précédentes, **caractérisé en ce que** l'outil de manipulation (7) est un dispositif d'ouverture de porte ou un dispositif d'ouverture de capot.

11. Installation de peinture avec un robot de manipulation (1) selon l'une des revendications précédentes.

12. Procédé d'exploitation pour une installation de peinture avec les étapes suivantes :
a) application d'un jet de pulvérisation d'une peinture sur une pièce à revêtir, plus particulièrement sur un composant de carrosserie de véhicule, au moyen d'un robot de peinture,
b) manipulation du composant de carrosserie de véhicule par un outil de manipulation (7) d'un robot de manipulation (1), plus particulièrement ouverture et fermeture d'une porte ou d'un capot du composant de carrosserie de véhicule, l'outil de manipulation (7) étant exposé au jet de pulvérisation,
c) nettoyage automatique de l'outil de manipulation (7) du robot de manipulation (1) de la peinture appliquée au moyen d'un dispositif de nettoyage (8)
c1)l'outil de manipulation (7) du robot de manipulation (1) étant soumis par le dispositif de nettoyage (8) à un traitement de nettoyage afin d'éliminer la peinture qui y adhère,
c2) le dispositif de nettoyage (8) comprenant une ouverture d'introduction dans laquelle l'outil de manipulation (7) est introduit par le robot de manipulation (1) pour le nettoyage,
**caractérisé en ce que**
d) le dispositif de nettoyage (8) est disposé à l'extérieur du robot de manipulation (1) ou dans un boîtier du robot de manipulation (1).

13. Procédé d'exploitation selon la revendication 12, **caractérisé en ce que** l'outil de manipulation (7) est inséré, pour le nettoyage, dans une ouverture de nettoyage dans une paroi de cabine d'une cabine de peinture et est nettoyé à l'extérieur de la cabine de peinture.

14. Procédé d'exploitation selon l'une des revendications 12 à 13, **caractérisé en ce que** le nettoyage de l'outil de manipulation (7) ou de l'organe du robot (15), exposé aux salissures, du robot de manipulation (1) et/ou du robot de peinture a lieu
a) lors d'un temps de changement de couleur, dans lequel la peinture à appliquer est changée ou
b) lors d'une interruption de production, qui survient indépendamment du nettoyage ou
c) lors d'une interruption de nettoyage de l'installation de peinture et/ou
d) après chaque peinture de composant, ou après un nombre déterminé de peintures de composants.
